# EUROPÄISCHE PATENTSCHRIFT

(11) **EP 4 385 588 B1**
(45) Veröffentlichungstag und Bekanntmachung des Hinweises auf die Patenterteilung: **27.08.2025**
(21) Anmeldenummer: 23211069.2
(22) Anmeldetag: 21.11.2023
(51) Int. Cl.: A63C 9/00, A63C 9/08, A63C 9/084, A63C 9/086

(54) **AUSGLEICHSELEMENT UND FERSENBACKEN MIT EINEM AUSGLEICHSELEMENT**
COMPENSATION ELEMENT AND HEEL JAW WITH A COMPENSATION ELEMENT
ÉLÉMENT DE COMPENSATION ET MÂCHOIRE DE TALON COMPRENANT UN ÉLÉMENT DE COMPENSATION

(30) Priorität: 12.12.2022 AT 5018022 U
(43) Veröffentlichungstag der Anmeldung: 19.06.2024
(73) Patentinhaber: Tyrolia Technology GmbH, 2320 Schwechat (AT)
(72) Erfinder: Baumgartner, Manfred, 2493 Lichtenwörth (AT); Stiefelbauer, Andreas, 3361 Aschbach-Markt (AT)
(74) Vertreter: Vinazzer, Edith

(56) Entgegenhaltungen:
- US-A1- 2012 061 945
- ALEXANDER BRASCHEL: "Materialtest | ATK FR 14 | PowderGuide", 30 March 2020 (2020-03-30), XP093157302, Retrieved from the Internet <URL:https://powderguide.com/magazin/materialtests/materialtest-atk-fr-14> [retrieved on 20240429]
- ANONYMOUS: "AL13 - FREERIDE SPACER", 2 April 2024 (2024-04-02), XP093157303, Retrieved from the Internet <URL:https://atkbindings.com/en-de/products/freeraide-spacer-for-r11-r13-fr15?_pos=3&_psq=SPACER&_ss=e&_v=1.0> [retrieved on 20240429]

## Beschreibung

Die Erfindung betrifft ein Ausgleichselement zur Verwendung bei einem Fersenbacken einer Tourenbindung, welcher Fersenbacken mit einem Aufstandselement für die Sohle eines Skischuh gekoppelt bzw. verbunden ist, auf einer Führungsschiene angeordnet ist und mit Pins versehen ist, welche mit Aufnahmeöffnungen an der Sohle des Skischuhs in Eingriff bringbar sind.

Bei Pin-Fersenbacken ergibt sich bei der Verwendung von Skischuhen mit eher niedriger Sohle ein größerer Abstand der Sohle zum Aufstandselement als bei Skischuhen mit eher dickerer Sohle. Nachdem die Pins von Pin-Fersenbacken relativ gering voneinander beabstandet sind, hat vor allem ein größerer Abstand zur Folge, dass während des Skifahrens und bei seitlichen Belastungen der Skischuh relativ weit kippen kann, bis er in Kontakt mit dem Aufstandselement kommt. Als Folge davon leidet die Kraftübertragung vom Skischuh auf den Ski. Allerdings ist bei eingesetztem Skischuh ein gewisser Mindestabstand zwischen der Skischuhsohle und der Oberseite des Aufstandselementes von ca. 0,30 mm erforderlich, um ein unerwünschtes Verklemmen des Skischuhs im Fersenbacken zu vermeiden. Beim Tourengehen kann sich der Skischuh am Aufstandselement abstützen.

Ein Ausgleichselement der eingangs genannten Art ist als Produkt der Firma ATK Bindings, siehe https://www.atkbindings.com/de/prodotto/zubehoer/free-touring accessories-de/freeride-spacer-2/ (abgerufen am 15.11.2022), bekannt. Dieses Ausgleichselement weist einen Basisteil auf, welcher mit zwei langgestreckten, zueinander symmetrisch angeordneten Befestigungselementen mit nach außen gebogenen hakenartigen Endabschnitten versehen ist. Auf dem Basisteil sind blockartige Stützteile mit "elastischen Pads" und mit den Pads verschraubten Stützplättchen angeordnet. Die Stützteile sind am Basisteil derart gleitbeweglich angeordnet, dass sie sich seitlich nach außen etwas bewegen können. Das Ausgleichselement ist vor der Montage des Fersenbackens und vor der Montage der Skibremse zu montierten, indem die hakenartigen Endabschnitte unterhalb von Schraubköpfen von Schrauben positioniert werden, die zur Montage einer Führungsschiene für den Fersenbacken vorgesehen sind. Bei montiertem Fersenbacken und montierter Skibremse befinden sich die beiden Stützteile seitlich des Bremsengehäuses. Für eine etwaige Anpassung des Ausgleichselementes an den bei eingesetztem Skischuh vorliegenden Abstand zwischen Skischuhsohle und Bremsengehäuse stehen Ausgleichsplättchen unterschiedlicher Dicke zur Verfügung, die zwischen die Pads und die Stützplättchen eingefügt werden. Dazu müssen die Stützplättchen abgeschraubt und nach Auflegen der passenden Ausgleichsplättchen wieder angeschraubt werden. Über die Fa. ATK gibt es weitere offenbarungen unter : https:// powderguide.com/magazin/materialtests/materialtest-atk-fr-14. die der Erfindung nahe stehen.

Der Erfindung liegt die Aufgabe zugrunde, ein Ausgleichselement der eingangs genannten Art derart auszuführen, dass es wesentlich einfacher und komfortabler als jenes aus dem Stand der Technik montier- und auch wieder demontierbar ist und ein besonders geringes Gewicht aufweist.

Gelöst wird die gestellte Aufgabe erfindungsgemäß mit einem Ausgleichselement mit einem bügelartig geformten Teil, dessen Oberseite eine ebene Auflage für die Sohle des Skischuhs bildet und dessen Unterseite zur Anlage mit der Oberseite des Aufstandselementes ausgebildet ist und Eingriffselemente zum lösbaren Positionieren des Ausgleichselementes am Aufstandselement aufweist und mit zwei seitlich vom bügelartig geformten Teil abragenden Stützteilen, welche mit Schnappelementen zum lösbaren Einrasten des Ausgleichselementes an der Führungsschiene versehen sind.

Ein Ausgleichselement gemäß der Erfindung ist daher ein insgesamt bügelartig gestalteter Bauteil, welcher durch simples Auf- bzw. Einschnappen an der Führungsschiene und am Aufstandselement montierbar ist und bei Bedarf auch wieder entfernbar ist. Ein besonderer Vorteil des erfindungsgemäßen, insgesamt bügelartig gestalteten Ausgleichselementes ist sein extrem geringes Gewicht, sodass er das Gewicht der Tourenbindung kaum beeinflusst. Beim Skifahren kann sich der Skischuh beim Auftreten einer seitlichen Belastung ohne nennenswertes seitliches Kippen am Ausgleichselement abstützen, sodass eine prompte Kraftübertragung vom Skischuh auf den Ski ermöglicht ist.

Bei einer bevorzugten, das geringe Gewicht kaum beeinflussenden Ausführung weist der bügelartig geformte Teil zumindest abschnittsweise eine Dicke auf, die dem ausgleichbaren Abstand entspricht.

Bei einer weiteren bevorzugten Ausgestaltung des Ausgleichselementes ist an der Unterseite des bügelartig geformten Teils zumindest ein Stützelement ausgebildet, dessen Unterseite als mit der Oberseite des Aufstandselementes in Kontakt kommende Abstützfläche ausgebildet ist und von der sonstigen Unterseite unter Bildung einer Stufenfläche abgesetzt ist, welche zur Anlage an einer gegensinnig abgesetzten Stufenfläche an der Oberseite des Aufstandselementes ausgebildet ist. Diese Maßnahme unterstützt eine stabile Anordnung des Ausgleichselementes am Aufstandselement.

Gemäß einer weiteren vorteilhaften Ausgestaltung ist seitlich am bügelartig geformten Teil je ein Eingriffselement ausgebildet, welches mit einer Gleitschräge zum Unterstützen des Eingreifens in eine am Aufstandselement ausgebildete Aufnahme versehen ist.

Ein zuverlässiges Einrasten des Ausgleichselementes an der Führungsschiene wird erreicht, wenn gemäß einer weiteren bevorzugten Ausgestaltung die beiden seitlich vom bügelartig geformten Teil abragenden Stützteile eine Höhe aufweisen, die an den auszugleichenden Abstand zwischen der Sohle des Skischuhs und der Oberseite des Aufstandselements angepasst ist.

Das Ausgleichselement ist bevorzugt ein durch Spritzgießen hergestellter Kunststoffteil, dessen Stützteile soweit elastisch verformbar sind, dass die beiden Schnappelemente an den freien Enden der Stützteile als zueinander weisende, gebogene Endabschnitte ausführbar sind, welche zum Untergreifen von seitlichen Randbereichen der Führungsschiene ausgebildet sind. Jedes Schnappelement weist dabei vorteilhafterweise je eine Gleitschräge auf, um ein Über- und Untergreifen der seitlichen Randbereiche der Führungsschiene beim Montieren des Ausgleichselementes zu unterstützen.

In diesem Zusammenhang ist es besonders günstig, wenn die Gleitschrägen zueinander und bezüglich der Oberseite des bügelartig geformten Teils unter einem Neigungswinkel von 20° bis 45° geneigt sind.

Das montierte Ausgleichselement soll sich nicht unbeabsichtigt von der Führungsschiene lösen können. Diesbezüglich ist es vorteilhaft, wenn die Stützteile oberhalb der Schnappelemente miteinander über einen stabilisierenden Verbindungssteg verbunden sind, welcher an seiner Unterseite zumindest ein Stützelement zum Abstützen des Verbindungssteges auf der Oberseite der Führungsschiene aufweist.

Besonders vorteilhaft sind Ausgleichselemente, welche zu einem Set von Ausgleichselementen gehören, wobei dieses Set zumindest zwei, insbesondere drei, sich in ihren Dimensionen voneinander unterscheidenden Ausgleichselemente aufweist, um unterschiedliche Abstände zwischen der Sohle eines in den Fersenbacken eingesetzten Skischuhs und der Oberseite des Aufstandselementes möglichst passend auszugleichen, wobei der bereits erwähnte Mindestabstand von ca. 0,30 mm in jedem Fall erhalten bleiben soll.

Jedes dieser Ausgangselemente verfügt ferner über ein Prüfplättchen, welches mit dem Ausgleichselement, insbesondere am bügelartig geformten Teil, über eine Sollbruchstelle verbunden ist, wobei das Prüfplättchen eine Information über die Größe des mit diesem Ausgleichselement ausgleichbaren Bereiches des erwähnten Abstandes wiedergibt.

Die Erfindung betrifft ferner einen Fersenbacken einer Tourenbindung, welcher mit einem Aufstandselement für die Sohle eines Skischuhs gekoppelt bzw. verbunden ist, auf einer Führungsschiene angeordnet ist und mit Pins versehen ist, welche mit Aufnahmeöffnungen an der Sohle eines Skischuhs in Eingriff bringbar sind, wobei ein Ausgleichselement, welches nach einem oder mehreren der Ansprüche 1 bis 11 ausgebildet ist, am Aufstandselement und der Führungsschiene positioniert ist.

Besonders vorteilhaft ist es, wenn dieser Fersenbacken mit einer ein Bremsengehäuse aufweisenden Skibremse gekoppelt auf der Führungsschiene anordenbar ist, wobei das Bremsengehäuse das Aufstandselement bildet.

Weitere Merkmale, Vorteile und Einzelheiten der Erfindung werden nun anhand der Zeichnung, die Ausführungsbeispiele darstellt, näher beschrieben. Dabei zeigen
Fig. 1 eine Ansicht eines Fersenbackens einer Tourenbindung,
Fig. 2 ein Ausgleichselement in Draufsicht,
Fig. 3 das Ausgleichselement in Seitenansicht,
Fig. 4 eine Ansicht der Unterseite des Ausgleichselementes,
Fig. 5 eine Frontansicht des Ausgleichselementes gemäß dem Pfeil P₁ der Fig. 2,
Fig. 6 Ansichten von drei unterschiedlich dimensionierten Ausgleichselementen mit zugehörigen Seitenansichten dieser Ausgleichselemente,
Fig. 7 eine Seitenansicht eines an einem Bremsengehäuse und einer Führungsschiene des Fersenbackens montierten Ausgleichselementes,
Fig. 8 eine Schnittdarstellung entlang der durch Pfeile P₂ in Fig. 7 gekennzeichneten Schnittebene,
Fig. 9 eine Ansicht eines Bremsengehäuses,
Fig. 10 eine Seitenansicht eines auf einer Führungsschiene montierten Fersenbackens mitsamt Skibremse, jedoch ohne montiertem Ausgleichselement und
Fig. 11 eine Seitenansicht analog Fig. 9 jedoch mit montiertem Ausgleichselement.

In der nachfolgenden Beschreibung und in den Patentansprüchen sind Begriffe wie "Oberseite", "Unterseite", "vertikal", "rückwärtig" und dergleichen auf die Positionen der betreffenden Bauteile in den Darstellungen und in ihrer montierten Lage am Ski oder einem am Ski angeordneten Bindungsteil bezogen. Dabei wird der besseren Übersicht halber auf eine Darstellung des Skis verzichtet. Der verwendete Begriff "Skilängsrichtung" bezeichnet die in Draufsicht auf einen Ski vorliegende Längsrichtung des Skis, der Begriff "transversale Richtung" bezeichnet eine bei Draufsicht auf den Ski quer zur Skilängsrichtung verlaufende Richtung.

Ausgleichselemente gemäß der Erfindung sind dafür vorgesehen, einen etwaigen Freiraum bzw. Abstand zwischen der Unterseite der Sohle eines in einen Pin-Fersenbacken einer Tourenbindung eingesetzten Skischuhs und der Aufstandsfläche der Sohle soweit zu überbrücken, dass nur ein geringer Abstand verbleibt, mindestens jedoch ein Abstand von etwa 0,30 mm. Der Pin-Fersenbacken der Tourenbindung ist für alpine Abfahrten und zum Tourengehen vorgesehen und geeignet und mit einem U-förmigen Haltebügel bzw. mit zwei Haltestiften mit Pins versehen, deren freie Enden in an sich bekannter Weise beim Einsetzen des Skischuhs mit entsprechend gestalteten, rückwärtig an der Sohle des Skischuhs ausgebildeten Aufnahmeöffnungen in Eingriff gebracht werden.

Fig. 1 zeigt einen Fersenbacken 15 mit einem Haltebügel 16 mit zwei Pins 16a, ferner eine mit dem Fersenbacken 15 insbesondere lösbar verbundene Skibremse 17, welche gemeinsam mit dem Fersenbacken 15 auf einer am nicht gezeigten Ski befestigten Führungsschiene 18 angeordnet bzw. aufgeschoben ist und auf dieser in variablen Längspositionen fixierbar und wieder lösbar ist. Wie auch Fig. 8 zeigt, ist die Führungsschiene 18 an ihren in Skilängsrichtung verlaufenden Längsrändern in an sich bekannter Weise mit abstehenden Randbereichen 18a zum Aufschieben eines Bremsengehäuses 19 einer Skibremse 17 und des Fersenbackens 15 versehen. Die Skibremse 17 weist ferner ein Bremspedal 20 und Bremshebel 21 auf. Die sonstige Ausgestaltung des Fersenbackens 15 und der Skibremse 17 ist für die gegenständliche Erfindung nicht von Belang, sodass auf sie nicht weiter eingegangen wird. Am Bremsengehäuse 19 und der Führungsschiene 18 kann, wie noch im Detail beschrieben wird, ein Ausgleichselement 1 angebracht werden.

Anhand der Figuren 2 bis 5 wird vorerst die Ausgestaltung eines einzelnen Ausgleichselementes 1, welches ein einteiliger, insbesondere aus Kunststoff durch Spritzgießen hergestellter Bauteil ist, näher beschrieben. Das Ausgleichselement 1 ist bezüglich seiner in Fig. 2 angedeuteten Mittelebene Mₑ, die bei montiertem Ausgleichselement 1 in Skilängsrichtung verläuft, symmetrisch gestaltet. In Draufsicht betrachtet weist das Ausgleichselement 1 einen U-förmigen bzw. insgesamt bogenartig gestalteten Teil 2 mit einem Basisschenkel 2a und zwei Seitenschenkeln 2b auf. In der montierten Lage des Ausgleichselementes 1 ist der Basisschenkel 2a in transversaler Richtung verlaufend positioniert, die zwei Seitenschenkel 2b sind in Skilängsrichtung verlaufend positioniert. An die freien Enden der Seitenschenkel 2b schließen jeweils im Wesentlichen unter einem rechten Winkel verlaufend seitliche Stützteile 3 an, die bei montiertem Ausgleichselement 1 in Richtung zur und senkrecht zur Skioberseite verlaufen. Die Oberseite des bügelartig geformten Teils 2 bildet eine ebene und in der montierten Lage des Ausgleichselementes 1 parallel oder weitgehend parallel zur Oberseite des Skis verlaufende Abstützfläche 4, die zur Anlage der Unterseite einer Skischuhsohle bestimmt ist, wie noch beschrieben wird. An der Unterseite des bügelartig geformten Teils 2 ist jeweils insbesondere im Bereich des Überganges des Basisschenkels 2a in einen der Seitenschenkel 2b ein Eingriffselement 5 ausgebildet. Die Eingriffselemente 5 rasten bzw. schnappen beim Montieren des Ausgleichselementes 1 in entsprechend ausgebildete Vertiefungen 6 (Fig. 8) an der Oberseite des Bremsengehäuse 19 ein. Die Ausgestaltung ist derart, dass ein eingerastetes Ausgleichselement 1 gegen ein Verschieben gegenüber dem Bremsengehäuse 19 gesichert ist. Auf den Eingriffselementen 5 ausgebildete Gleitschrägen 7 unterstützen ein Einschnappen des Ausgleichselementes 1 am Bremsengehäuse 19.

An der Unterseite des Basisschenkels 2a (Fig. 5) sind bei der gezeigten Ausführung seitlich zwei Stützelemente 8 gleicher und konstanter Dicke mit einer ebenen Abstützfläche 8a, die parallel zur Abstützfläche 4 verläuft, ausgebildet. Die Stützelemente 8 kommen bei montiertem Ausgleichselement 1 in abstützenden Kontakt mit der Oberseite des Bremsengehäuses 19. Anstelle von zwei Stützelementen 8 kann auch ein einziges entlang der Unterseite des Basisschenkels 2a verlaufendes Stützelement vorgesehen sein. Bei der gezeigten Ausführung sind die Stützelemente 8 gegenüber der sonstigen Unterseite des Basisschenkels 2a abgesetzt unter Bildung von schmalen Stufenflächen 8b, die beim Montieren des Ausgleichselementes 1 an einer gegensinnig abgesetzten Stufenfläche 19a an der Oberseite des Bremsengehäuse 19 zur Anlage kommen. Bevorzugt sind die Seitenschenkel 2b des bügelartig geformten Teils 2 an ihrer Unterseite derart gestaltet, dass sie bei montiertem Ausgleichselement 1 ebenfalls in abstützenden Kontakt mit der Oberseite des Bremsengehäuses 19 kommen.

Die Stützteile 3 des Ausgleichselementes 1 besitzen an ihren freien Enden zueinander und zur Mittelebene Mₑ weisend gebogen ausgeführte Schnappelemente 9 zum Aufschnappen des Ausgleichselementes 1 auf und über die seitlichen Randbereiche 18a der Führungsschiene 18. Dieses Aufschnappen wird durch an den einander zugewandten Enden der Schnappelemente 9 ausgebildete Gleitschrägen 10 erleichtert. Die Gleitschrägen 10 sind zueinander und bezüglich der Ebene der Abstützfläche 4 unter einem Neigungswinkel α von 20° bis 45° geneigt.

Oberhalb der Schnappelemente 9 sind die beiden Stützteile 3 miteinander über einen stabilisierenden Verbindungssteg 11 verbunden. Der Verbindungssteg 11 weist an seiner Unterseite und insbesondere mittig ein Stützelement 12 auf, welches eine konstante Dicke besitzt und dafür sorgt, dass sich der Verbindungsteg 11 bei montiertem Ausgleichselement 1 auf der Oberseite der Führungsschiene 18 abstützt.

Um Ausgleichselemente 1 zur Verwendung bei unterschiedlich dicken Skischuhsohlen von Skischuhen, die, in den Fersenbacken 15 eingesetzt, unterschiedliche Abstände zwischen der Skischuhsohle und der Bremsengehäuseoberseite bewirken, zu ermöglichen, wird ein Set aus Ausgleichselementen 1 in Ausführungen mit unterschiedlichen Dimensionen zur Verfügung gestellt. So umfasst beispielsweise und wie Fig. 6 zeigt ein Set derartiger Ausgleichselemente 1 drei unterschiedliche Ausgleichselemente 1, welche sich bezüglich der Höhe h der Seitenabschnitte 3 und der Materialstärken jener Bestandteile des Teils 2, die sich an der Oberseite des Bremsengehäuses 19 abstützen, voneinander unterscheiden. Beispielsweise werden Ausgleichselemente 1 vorgesehen, deren Basisschenkel 2a im Bereich der Stützelemente 8 eine Materialstärke d (Fig. 4) von 1,50 mm, 2,50 mm und 3,50 mm aufweisen. Jedes der unterschiedlichen Ausgleichselemente 1 wird entsprechend gekennzeichnet, beispielsweise mit einem Prüfplättchen 13, welches über eine Sollbruchstelle, eine Materialverdünnung, seitlich am Basisschenkel 2a des Stützbügels 2 mitgespritzt ist, wobei die Dicken der Prüfplättchen 13 den mit ihren Ausgleichselementen überbrückbaren Abständen entsprechen. Es wird jenes Ausgleichselement 1 aus diesem Set ausgewählt, dessen Materialstärke d derart ist, dass bei in den Fersenbacken 15 eingesetztem Skischuh der Abstand zwischen der Skischuhsohle und Oberseite des Bremsengehäuses 19 unter Bedachtnahme auf den erwähnten Mindestabstand von ca. 0,30 mm am passendsten verringert wird. Dazu wird probiert, welches der unterschiedlich dicken Prüfplättchen 13 den Spalt zwischen der Skischuhsohle und der Oberseite des Bremsengehäuses 19 diesbezüglich am besten ausgleicht.

Bei aus der Skibindung entferntem Skischuh wird das passende Ausgleichselement 1 von oben auf dem Bremsengehäuse 19 derart positioniert, dass sich die Eingriffselemente 5 des Ausgleichselementes 1 oberhalb der Vertiefungen 6 des Bremsengehäuses 19 befinden. Bei parallel oder weitgehend parallel zur Oberfläche des Bremsengehäuses 19 ausgerichteter Stützfläche 4 wird durch Druck auf das Ausgleichselement 1 ein Einschnappen der Eingriffselemente 5 in den Vertiefungen 6 des Bremsengehäuses 19 und gleichzeitig ein Einschnappen der hakenartigen Schnappelemente 9 unterhalb der Randbereiche 18a der Führungsschiene 18 bewirkt.

Vor oder nach erfolgter Montage des Ausgleichselementes 1 wird das Prüfplättchen 13 durch Lösen der Sollbruchstelle entfernt.

Fig. 7 und 8 zeigen ein am Bremsengehäuse 19 und an der Führungsschiene 13 montiertes Ausgleichselement 1, die Bezugszeichen entsprechen den bereits verwendeten. Zwischen den miteinander fluchtend verlaufenden Vertiefungen 6 ist im Beispiel im Bremsengehäuse 19 ein Bolzen 14 zur schwenkbaren Lagerung einer Bremsenstütze, die ein Verbindungselement zum Bremspedal darstellt, gelagert.

Fig. 9 zeigt eine Ansicht des Bremsengehäuses 19 mit Öffnungen 19b zur Aufnahme der Bremshebel 21, ferner mit den beiden Vertiefungen 6 zur Aufnahme der Eingriffselemente 5 des Ausgleichselementes 1 und einer weitgehend ebenen Oberseite. An der Unterseite des Bremsengehäuses 19 bilden jeweils nach innen umgebogene Randbereiche 19c Gleitführungen zum Aufschieben des Bremsengehäuses 19 auf die Führungsschiene 18, indem die Randbereiche 19c die seitlichen Randbereiche 18a der Führungsschiene 18 übergreifen.

Fig. 10 zeigt eine Seitenansicht eines Fersenbackens 15 mit einer Skibremse 17 und mit in den Aufnahmeöffnungen 22a einer Skischuhsohle 22 eingesetzten Pins 16a. Zwischen der Oberseite des Bremsengehäuses 19 und der Unterseite der Skischuhsohle 22 ist senkrecht zur Oberseite der Führungsschiene 18 ein Abstand X vorhanden, ein Abstand Y befindet sich zwischen der Mitte der Aufnahmeöffnungen 22a und der Oberseite des Bremsengehäuses 19. Fig. 11 zeigt eine zu Fig. 10 analoge Seitenansicht mit positioniertem Ausgleichselement 1 und entsprechend verringertem Abstand X.

Die Erfindung ist auf das dargestellte Ausführungsbeispiel nicht eingeschränkt. Insbesondere kann die Ausgestaltung des Bremsengehäuses von der dargestellten und beschriebenen abweichen. Anstelle des Bremsengehäuses kann ein beliebiges Aufstandselement, etwa eine Standplatte, vorgesehen sein, das/die mit dem Fersenbacken gekoppelt oder auf sonstige Weise, insbesondere lösbar, verbindbar ist.

### Bezugszeichenliste

- 1: Ausgleichselement
- 2: bügelartig geformter Teil
- 2a: Basisschenkel
- 2b: Seitenschenkel
- 3: Stützteil
- 4: Abstützfläche
- 5: Eingriffselement
- 6: Vertiefung
- 7: Gleitschräge
- 8: Stützelement
- 8a: Abstützfläche
- 8b: Stufenfläche
- 9: Schnappelement
- 10: Gleitschräge
- 11: Verbindungssteg
- 12: Stützelement
- 13: Prüfplättchen
- 14: Bolzen
- 15: Fersenbacken
- 16: Haltebügel
- 16a: Pins
- 17: Skibremse
- 18: Führungsschiene
- 18a: Randbereich
- 19: Bremsengehäuse
- 19a: Stufenfläche
- 19b: Öffnung
- 19c: Randbereich
- 20: Bremspedal
- 21: Bremshebel
- 22: Skischuhsohle
- 22a: Aufnahmeöffnung
- α: Neigungswinkel
- d: Dicke
- Mₑ: Mittelebene
- X, Y: Abstand

## Patentansprüche

1. Ausgleichselement (1)
zur Verwendung bei einem Fersenbacken (15) einer Tourenbindung, welcher Fersenbacken (15) mit einem Aufstandselement (19) für die Sohle eines Skischuh gekoppelt bzw. verbunden ist, auf einer Führungsschiene (18) angeordnet ist und mit Pins (16a) versehen ist, welche mit Aufnahmeöffnungen (22a) an der Sohle (22) des Skischuhs in Eingriff bringbar sind,
und zum teilweisen Ausgleichen eines Abstandes (X) zwischen der Sohle (22) des Skischuhs und der Oberseite des Aufstandselementes (19),
**gekennzeichnet durch**,
einen bügelartig geformten Teil (2), dessen Oberseite eine ebene Auflage für die Sohle (22) des Skischuhs bildet und dessen Unterseite zur Anlage mit der Oberseite des Aufstandselementes (19) ausgebildet ist und Eingriffselemente (5) zum lösbaren Positionieren des Ausgleichselementes (1) am Aufstandselement (19) aufweist und
zwei seitlich vom bügelartig geformten Teil (2) abragende Stützteile (3), welche mit Schnappelementen (9) zum lösbaren Einrasten des Ausgleichselementes (1) an der Führungsschiene (18) versehen sind.

2. Ausgleichselement (1) nach Anspruch 1, **dadurch gekennzeichnet, dass** der bügelartig geformte Teil (2) zumindest abschnittweise eine Dicke (d) aufweist, die dem mit dem Ausgleichselement (1) ausgleichbaren Abstand entspricht.

3. Ausgleichselement (1) nach Anspruch 1 oder 2, **dadurch gekennzeichnet, dass** an der Unterseite des bügelartig geformten Teils (2) zumindest ein Stützelement (8) ausgebildet ist, dessen Unterseite als mit der Oberseite des Aufstandselementes (19) in Kontakt kommende Abstützfläche ausgebildet ist und von der sonstigen Unterseite unter Bildung einer Stufenfläche (8b) abgesetzt ist, welche zur Anlage an einer gegensinnig abgesetzten Stufenfläche (19a) an der Oberseite des Aufstandselementes (19) ausgebildet ist.

4. Ausgleichselement (1) nach einem oder mehreren der Ansprüche 1 bis 3, **dadurch gekennzeichnet, dass** seitlich am bügelartig geformten Teil (2) je ein Eingriffselement (5) ausgebildet ist, welches mit einer Gleitschräge (7) zum Unterstützen des Eingreifens in eine am Aufstandselement (19) ausgebildete Aufnahme versehen ist.

5. Ausgleichselement (1) nach einem oder mehreren der Ansprüche 1 bis 4, **dadurch gekennzeichnet, dass** die beiden seitlich vom bügelartig geformten Teil (2) abragenden Stützteile (3) eine Höhe (h) aufweisen, die an den auszugleichenden Abstand (X) zwischen der Sohle (22) des Skischuhs und der Oberseite des Aufstandselementes (19) angepasst ist.

6. Ausgleichselement (1) nach einem oder mehreren der Ansprüche 1 bis 5, **dadurch gekennzeichnet, dass** die beiden Schnappelemente (9) an den freien Enden der seitlich vom bügelartig geformten Teil (2) abragenden Stützteile (3) als zueinander weisende, gebogene Endabschnitte ausgeführt sind, welche zum Untergreifen von seitlichen Randbereichen (18a) der Führungsschiene (18) ausgebildet sind.

7. Ausgleichselement nach Anspruch 6, **dadurch gekennzeichnet, dass** jedes Schnappelement (9) eine Gleitschräge (10) aufweist zum Unterstützen des Untergreifens der seitlichen Randbereiche (18a) der Führungsschiene (18) beim Montieren des Ausgleichselementes (1).

8. Ausgleichselement (1) nach Anspruch 7, **dadurch gekennzeichnet, dass** die Gleitschrägen (10) zueinander und bezüglich der Oberseite des bügelartig geformten Teils (2) unter einem Neigungswinkel (α) von 20° bis 45° geneigt sind.

9. Ausgleichselement (1) nach einem oder mehreren der Ansprüche 1 bis 8, **dadurch gekennzeichnet, dass** die Stützteile (3) oberhalb der Schnappelemente (9) miteinander über einen stabilisierenden Verbindungssteg (11) verbunden sind, welcher an seiner Unterseite zumindest ein Stützelement (12) zum Abstützen des Verbindungsteges (11) auf der Oberseite der Führungsschiene (18) aufweist.

10. Ausgleichselement (1) nach einem oder mehreren der Ansprüche 1 bis 9, **dadurch gekennzeichnet, dass** es zu einem Set von Ausgleichselementen (1) gehört, welches Set zumindest zwei, insbesondere drei, sich in ihren Dimensionen voneinander unterscheidenden Ausgleichselemente (1) aufweist zum Ausgleichen unterschiedlicher Abstände (X) zwischen der Sohle eines in den Fersenbacken (15) eingesetzten Skischuhs und der Oberseite des Aufstandselementes (19).

11. Ausgleichselement (1) nach einem oder mehreren der Ansprüche 1 bis 10, **dadurch gekennzeichnet, dass** es über eine Sollbruchstelle, insbesondere über eine am bügelartig geformten Teil (2) ausgebildete Sollbruchstelle, mit einem Prüfplättchen (13) verbunden ist, welches eine Information über die Größe des mit diesem Ausgleichselement (1) ausgleichbaren Bereiches des Abstandes (X) wiedergibt.

12. Fersenbacken (15) einer Tourenbindung, welcher mit einem Aufstandselement (19) für die Sohle eines Skischuh gekoppelt bzw. verbunden ist, auf einer Führungsschiene (18) angeordnet ist und mit Pins (16a) versehen ist, welche mit Aufnahmeöffnungen (22a) an der Sohle (22) eines Skischuhs in Eingriff bringbar sind, wobei ein Ausgleichselement, welches nach einem oder mehreren der Ansprüche 1 bis 11 ausgebildet ist, am Aufstandselement (19) und an der Führungsschiene (18) positioniert ist.

13. Fersenbacken (15) einer Tourenbindung nach Anspruch 12, **dadurch gekennzeichnet, dass** er mit einer ein Bremsengehäuse (19) aufweisenden Skibremse (17) gekoppelt auf der Führungsschiene (18) anordenbar ist, wobei das Bremsengehäuse (19) das Aufstandselement bildet.

## Claims

1. Compensation element (1)
for use with a heel jaw (15) of a touring binding, which heel jaw (15) is coupled or connected to a contact element (19) for the sole of a ski boot, is arranged on a guide rail (18) and is provided with pins (16a) which can be brought into engagement with receiving openings (22a) on the sole (22) of the ski boot,
and for partially compensating a distance (X) between the sole (22) of the ski boot and the upper side of the contact element (19),
**characterized by**
a bow-shaped part (2), the upper side of which forms a flat support for the sole (22) of the ski boot and the underside of which is designed to bear against the upper side of the contact element (19) and has engagement elements (5) for releasably positioning the compensation element (1) on the contact element (19), and
two supporting parts (3) projecting laterally from the bow-shaped part (2), which are provided with snap elements (9) for releasably latching the compensation element (1) on the guide rail (18).

2. Compensation element (1) according to Claim 1, **characterized in that** the bow-shaped part (2) has, at least in sections, a thickness (d) which corresponds to the distance which can be compensated by the compensation element (1).

3. Compensation element (1) according to Claim 1 or 2, **characterized in that** at least one supporting element (8) is formed on the underside of the bow-shaped part (2), the underside of which is designed as a supporting surface coming into contact with the upper side of the contact element (19) and is offset from the other underside by forming a stepped surface (8b) which is designed to bear against a stepped surface (19a) offset in the opposite direction on the upper side of the contact element (19).

4. Compensation element (1) according to one or more of Claims 1 to 3, **characterized in that** one engagement element (5) each is formed laterally on the bow-shaped part (2), which engagement element is provided with a sliding bevel (7) for supporting the engagement in a receptacle formed on the contact element (19).

5. Compensation element (1) according to one or more of Claims 1 to 4, **characterized in that** the two supporting parts (3) projecting laterally from the bow-shaped part (2) have a height (h) which is adapted to the distance (X) to be compensated between the sole (22) of the ski boot and the upper side of the contact element (19).

6. Compensation element (1) according to one or more of Claims 1 to 5, **characterized in that** the two snap elements (9) at the free ends of the supporting parts (3) protruding laterally from the bow-shaped part (2) are designed as mutually facing, curved end sections, which are designed to engage under lateral edge regions (18a) of the guide rail (18).

7. Compensation element according to claim 6, **characterized in that** each snap element (9) has a sliding bevel (10) for supporting the engagement of the lateral edge regions (18a) of the guide rail (18) when mounting the compensation element (1).

8. Compensation element (1) according to Claim 7, **characterized in that** the sliding bevels (10) are inclined with respect to one another and with respect to the upper side of the bow-shaped part (2) at an angle of inclination (α) of 20° to 45°.

9. Compensation element (1) according to one or more of Claims 1 to 8, **characterized in that** the supporting parts (3) are connected to one another above the snap elements (9) via a stabilizing connecting bridge (11), which has at least one supporting element (12) on its underside for supporting the connecting bridge (11) on the upper side of the guide rail (18).

10. Compensation element (1) according to one or more of Claims 1 to 9, **characterized in that** it belongs to a set of compensation elements (1), which set has at least two, in particular three, compensation elements (1), which differ from one another in their dimensions, for compensating for different distances (X) between the sole of a ski boot inserted into the heel jaw (15) and the upper side of the contact element (19).

11. Compensation element (1) according to one or more of Claims 1 to 10, **characterized in that** it is connected to a test plate (13) via a predetermined breaking point, in particular via a predetermined breaking point formed on the bow-shaped part (2), which test plate reproduces information about the size of the region of the distance (X) which can be compensated with this compensation element (1).

12. Heel jaw (15) of a touring binding, which is coupled or connected to a contact element (19) for the sole of a ski boot, is arranged on a guide rail (18) and is provided with pins (16a), which can be brought into engagement with receiving openings (22a) on the sole (22) of a ski boot, wherein a compensation element, which is formed according to one or more of Claims 1 to 11, is positioned on the contact element (19) and on the guide rail (18).

13. Heel jaw (15) of a touring binding according to Claim 12, **characterized in that** it can be arranged on the guide rail (18) in a manner coupled to a ski brake (17) having a brake housing (19), wherein the brake housing (19) forms the contact element.

## Revendications

1. Élément de compensation (1) destiné à être utilisé avec une mâchoire de talon (15) d'une fixation de ski de randonnée, laquelle mâchoire de talon (15) est couplée ou reliée à un élément de contact (19) pour la semelle d'une chaussure de ski, disposée sur un rail de guidage (18) et pourvue de broches (16a) qui peuvent être mises en prise avec des ouvertures de réception (22a) sur la semelle (22) de la chaussure de ski, et à compenser partiellement une distance (X) entre la semelle (22) de la chaussure de ski et la face supérieure de l'élément de contact (19), **caractérisée par** une partie en forme d'étrier (2), dont la face supérieure forme un appui plan pour la semelle (22) de la chaussure de ski et dont la face inférieure est conçue pour s'appuyer contre la face supérieure de l'élément de contact (19) et présente des éléments d'engagement (5) pour positionner de manière amovible l'élément de compensation (1) sur l'élément de contact (19) et deux parties d'appui (3) dépassant latéralement de la partie en forme d'étrier (2), qui sont pourvues d'éléments encliquetables (9) pour encliqueter de manière amovible l'élément de compensation (1) sur le rail de guidage (18).

2. Élément de compensation (1) selon la revendication 1, **caractérisé en ce que** la partie en forme d'étrier (2) présente, au moins par sections, une épaisseur (d) qui correspond à la distance pouvant être compensée par l'élément de compensation (1).

3. Élément de compensation (1) selon la revendication 1 ou 2, **caractérisé en ce qu'**au moins un élément d'appui (8) est formé sur la face inférieure de la partie en forme d'étrier (2), dont la face inférieure est réalisée sous la forme d'une surface de support venant en contact avec la face supérieure de l'élément de contact (19) et est décalée par rapport à l'autre face inférieure en formant une surface étagée (8b), qui est conçue pour s'appliquer contre une surface étagée (19a) décalée en sens inverse sur la face supérieure de l'élément de contact (19).

4. Élément de compensation (1) selon une ou plusieurs des revendications 1 à 3, **caractérisé en ce qu'**un élément d'engagement (5) est formé latéralement sur la partie en forme d'étrier (2), lequel est pourvu d'un biseau de glissement (7) pour aider à l'engagement dans un logement formé sur l'élément de contact (19).

5. Élément de compensation (1) selon une ou plusieurs des revendications 1 à 4, **caractérisé en ce que** les deux parties d'appui (3) dépassant latéralement de la partie en forme d'étrier (2) ont une hauteur (h) adaptée à la distance (X) à compenser entre la semelle (22) de la chaussure de ski et la face supérieure de l'élément de contact (19).

6. Élément de compensation (1) selon une ou plusieurs des revendications 1 à 5, **caractérisé en ce que** les deux éléments encliquetables (9) sont réalisés aux extrémités libres des parties d'appui (3) dépassant latéralement de la partie en forme d'étrier (2), sous la forme de sections d'extrémité courbées tournées l'une vers l'autre, qui sont conçues pour s'engager sous des zones de bord latérales (18a) du rail de guidage (18).

7. Élément de compensation selon la revendication 6, **caractérisé en ce que** chaque élément encliquetable (9) présente un biseau de glissement (10) pour aider à l'engagement par le dessous des zones de bord latérales (18a) du rail de guidage (18) lors du montage de l'élément de compensation (1).

8. Élément de compensation (1) selon la revendication 7, **caractérisé en ce que** les biseaux de glissement (10) sont inclinés l'un par rapport à l'autre et par rapport à la face supérieure de la partie en forme d'étrier (2) selon un angle d'inclinaison (α) de 20° à 45°.

9. Élément de compensation (1) selon une ou plusieurs des revendications 1 à 8, **caractérisé en ce que** les parties d'appui (3) sont reliées entre elles au-dessus des éléments encliquetables (9) par une barrette de liaison stabilisatrice (11) qui présente sur sa face inférieure au moins un élément d'appui (12) pour soutenir la barrette de liaison (11) sur la face supérieure du rail de guidage (18).

10. Élément de compensation (1) selon une ou plusieurs des revendications 1 à 9, **caractérisé en ce qu'**il fait partie d'un ensemble d'éléments de compensation (1), lequel ensemble présente au moins deux, en particulier trois, éléments de compensation (1) se distinguant les uns des autres par leurs dimensions, pour compenser des distances (X) différentes entre la semelle d'une chaussure de ski insérée dans les mâchoires de talon (15) et la face supérieure de l'élément de contact (19).

11. Élément de compensation (1) selon une ou plusieurs des revendications 1 à 10, **caractérisé en ce qu'**il est relié à une plaquette de contrôle (13) par l'intermédiaire d'un point destiné à la rupture, en particulier par l'intermédiaire d'un point destiné à la rupture formé sur la partie en forme d'étrier (2), qui reproduit une information sur la taille de la zone de la distance (X) pouvant être compensée avec cet élément de compensation (1).

12. Mâchoire de talon (15) d'une fixation de ski de randonnée, qui est couplée à un élément de contact (19) pour la semelle d'une chaussure de ski, disposée sur un rail de guidage (18) et pourvue de broches (16a) qui peuvent être mises en prise avec des ouvertures de réception (22a) sur la semelle (22) d'une chaussure de ski, un élément de compensation, qui est réalisé selon une ou plusieurs des revendications 1 à 11, étant positionné sur l'élément de contact (19) et sur le rail de guidage (18).

13. Mâchoire de talon (15) d'une fixation de ski de randonnée selon la revendication 12, **caractérisée en ce qu'**elle peut être disposée sur le rail de guidage (18) en étant couplée à un frein de ski (17) présentant un boîtier de frein (19), le boîtier de frein (19) formant l'élément de contact.
